# FASCICULE DE BREVET EUROPEEN

(11) **EP 1 039 829 B1**
(45) Date de publication et mention de la délivrance du brevet: **25.09.2002**
(21) Numéro de dépôt: 98962490.3
(22) Date de dépôt: 17.12.1998
(51) Int. Cl.: A47L 13/254, A47L 13/256, A47L 13/24

(54) **PLATINE MULTIFONCTION POUR NETTOYEUR DE SURFACES**
MULTIFUNKTIONALE TRÄGERPLATTE ZUR REINIGUNG VON OBERFLÄCHEN
MULTI-PURPOSE PLATE FOR SURFACE CLEANING

(30) Priorité: 19.12.1997 FR 9716121
(43) Date de publication de la demande: 04.10.2000
(73) Titulaire: la Brosse et Dupont, 92411 Courbevoie (FR)
(72) Inventeur: BRISON, Marc, F-60000 Beauvais (FR)
(74) Mandataire: Lhuillier, René
(86) Numéro de dépôt international: FR9802761
(87) Numéro de publication internationale: WO99032027

(56) Documents cités:
- EP-A- 0 370 698
- US-A- 4 070 726
- US-A- 4 852 210

## Description

L'invention a pour objet une platine multifonction pour nettoyeur de surfaces.

Cette platine sert de support par exemple à une housse textile tissée ou non qui est utilisée pour nettoyer et frotter les surfaces, et la platine est montée à l'extrémité d'un manchon ou d'une poignée, avantageusement à l'aide d'une articulation à rotule comme on le voit notamment dans le US-A 4,070,726. Cette pièce souple textile doit être fixée à ce support de façon amovible pour être aisément remplacée et essorée et elle doit y être maintenue solidement.

On connaît une solution qui consiste à réaliser une housse formée d'une base rectangulaire dont les deux petits cotés sont repliés pour constituer des poches de fixation destinées à coiffer les extrémités du support, lequel support est réalisé en deux demi parties articulées autour d'un axe pour permettre l'introduction du support dans la poche textile, ou son extraction hors de la poche.

D'autres systèmes de maintien d'un textile sur un support sont assurés par des pièces souples, par exemple du type accroche-torchon, disposées par dessus la platine, et le textile qui est rabattu sur les quatre côtés est ainsi maintenu en enveloppant son support, comme par exemple dans le US-A 4,852,210.

Il existe aussi des dispositifs à plateau support pouvant recevoir des housses à élastique, mais pour leur positionnement, le plateau est habituellement de forme trapézoïdale.

Enfin plus simplement on sait qu'il est possible de fixer sur la semelle d'un support une bande textile sur laquelle pourra être rapportée une plaque textile auto-agrippante.

Chacun de ces modes de fixation nécessite donc un support de type particulier qui lui soit adapté, et ces différents systèmes ne sont pas toujours d'un maniement très facile.

L'invention apporte une solution nouvelle à ces difficultés grâce à une platine universelle, apte à recevoir tous types de nettoyeur de surfaces, leur remplacement et leur fixation étant en outre plus aisés pour l'utilisateur.

L'invention a donc pour objet une platine multifonction pour nettoyeur de surfaces qui est constituée d'une plaque de forme générale rectangulaire équipée de moyens de préhension et de manipulation ainsi que de moyens de fixation de pièces textiles, lesdits moyens de préhension et de manipulation, entre d'une part le manche à balai ou la poignée de maintien, et d'autre part une tige centrale liée à la plaque, étant interchangeables et il y a une pluralité de moyens de fixation de divers types de pièces textiles, les dits moyens étant :
- sur la semelle inférieure de la platine, des parties planes pour des bandes auto-agrippantes.
- sur la face supérieure de la platine au moins des mécanismes de serrage coopérant avec des fenêtres ou alvéoles de la plaque pour le maintien de tous types de pièces à bords rabattus et des trous adaptés à des systèmes à bouton pression pour agrafes de fixation.

Selon une première caractéristique principale de l'invention, les moyens de préhension et de manipulation interchangeables comprennent une articulation pivotant sur la tige qui est équipée de deux lames souples pour désolidariser le manche ou la poignée, de la platine.

Selon une autre caractéristique particulière de l'invention, le mécanisme de serrage est constitué d'une lame profilée coopérant avec au moins une fenêtre centrale et deux alvéoles latérales prévues sur la face supérieure de la plaque, la lame étant profilée en forme de voûte dont les extrémités des ailes latérales se placent dans les alvéoles et un système de clipsage de la lame dans la fenêtre centrale étant prévu au centre de la lame.

D'autres caractéristiques particulières et avantages de l'invention ressortiront de la description qui va suivre d'exemples de réalisation, faisant référence aux dessins annexés qui représentent :
- figures 1 et 2 des vues en perspective respectivement de la face supérieure et de la face inférieure de la platine multifonction,
- figure 3 une vue en perspective d'une lame de serrage.
- figures 4 et 5 des vues respectivement en coupe transversale et de face d'un système de clipsage d'un manche (partie gauche) ou d'une poignée (partie droite).
- figure 5b une vue en perspective d'une variante de réalisation de l'articulation.
- figures 6, 7 et 8 des vues respectivement en coupe transversale et en perspective d'une variante de réalisation d'un axe profilé et d'une articulation.
- figure 9 une vue schématique en coupe d'un support éponge.
- figures 10a et 11, des vues respectivement en coupe et de dessus d'une variante de réalisation de la lame de serrage.
- figure 10b, une vue en coupe d'une variante de réalisation d'un système de serrage à pincement.

La platine montrée sur les figures se présente comme une plaque 1 de forme générale rectangulaire percée en son centre d'une ouverture traversante 2. De part et d'autre de celle-ci, sur la face supérieure 3 de la platine, sont prévus deux talons profilés 4 entre lesquels s'étend une tige 5 d'accrochage d'un manche non représenté. La semelle inférieure 6 (figure 2) de la platine est creusée d'évidements 7 au droit des talons 4. Sur les cotés de la semelle, deux parties longitudinales planes encadrent les évidements et servent à recevoir des bandes auto-agrippantes 8.

La plaque 1 est traversée à chaque extrémité d'un trou ovale 16. Entre le trou et le talon voisin 4, la face supérieure 3 de la plaque est creusée d'une fenêtre centrale 9 et de deux alvéoles latérales 10 qui, dans le cas représenté, ont un profil rectangulaire.

La fenêtre et les alvéoles qui équipent ainsi la face supérieure de la platine, de part et d'autre des talons 4, servent au positionnement d'un mécanisme de serrage constitué d'une lame 11 représentée à la figure 3. Cette lame avantageusement réalisée en matière plastique est profilée en forme de voûte, et ses ailes latérales 12 sont pourvues aux extrémités sur leur face inférieure, de bossages 13 destinés à se loger dans les alvéoles 10. Perpendiculairement à la partie centrale de la lame, du coté de sa concavité, se développent deux barrettes élastiques 14 terminées par des ergots 15. En pinçant les barrettes, on arrive aisément à les introduire dans la fenêtre centrale 9. Grâce aux ergots 15, il y a clipsage de la lame de serrage sur la face supérieure de la plaque 1. Du fait de l'élasticité de la lame les bossages d'extrémité 13 exercent une certaine pression sur la plaque qui permet de maintenir aisément les rabats d'une housse textile de n'importe quel type, la platine rectangulaire permettant ainsi de recevoir des nettoyeurs de surfaces ayant une découpe quelconque.

Le maniement de la lame de serrage est extrêmement simple, chacune pouvant en outre être montée dans n'importe quel sens sur l'une ou l'autre des extrémités de la platine.

De plus la tige 5 centrale, entre les deux talons 4, autorise le démontage rapide d'une articulation classique à rotule pour un manche de balai, ou encore d'une simple poignée de manipulation quand on souhaite utiliser la platine sans son manche.

Les figures 4 et 5a montrent justement un système de clipsage simple d'un manche à balai 17 (partie gauche) ou d'une poignée de maintien 18 (partie droite), sur ladite tige centrale 5. Le système de clipsage utilise, entre le manche ou la poignée et la tige une articulation 19 montée pivotante sur la tige 5, qui est équipée en son centre de deux lames souples 20 susceptibles d'être rapprochées l'une de l'autre par pincement au niveau de la base 21 des lames pour désolidariser le manche ou la poignée, de l'articulation. Dans leur partie centrale, les lames 20 portent des ergots 22 pouvant coulisser dans des guides de positionnement 23 qui font partie d'un manchon support 24 du manche à balai 17 ou de la poignée 18. On comprend en se référant à la figure 4 que le pincement des lames à leur base 21 fait échapper les ergots 22 hors des guides 23, ce qui permet une interchangeabilité rapide entre les deux dispositifs de maintien.

A la figure 5b est montrée une variante de l'articulation 19 dont la bordure extérieure est pourvue de petits ergots de clipsage 35 permettant le verrouillage de la poignée ou du manche en position de rangement. On prévoit avantageusement, au droit de chaque ergot, un trou 36 prévu dans la paroi de l'articulation ce qui augmente la flexibilité de cette dernière et permet d'encaisser plus aisément l'encliquetage sur l'ergot.

Selon encore une autre variante simplifiée et non représentée des moyens de préhension et de manipulation de la platine, on prévoit une douille filetée encliquetée à demeure sur l'articulation, douille sur laquelle est vissé soit le manche, soit la poignée. On peut aussi avoir une poignée qui forme la douille elle-même et qui est encliquetée, et qui peut recevoir le manche par vissage.

De même, on peut prévoir une liaison poignée (ou manche) fixe par rapport à la platine pour son utilisation à la manière d'une taloche ou encore une liaison avec une rotation possible autour de l'axe ou deux rotations possibles autour de l'axe et de l'articulation.

Selon une autre variante de réalisation illustrée aux figures 6,7 et 8, la tige centrale fixe 5 est remplacée par un axe profilé 29 déplaçable longitudinalement par rapport à la plaque 1, entre les deux talons 4, l'axe étant rappelé par un ressort 25. On remarque à la figure 8 que l'axe est pourvu de méplats 26 orientés verticalement par rapport à la face supérieure de la plaque. Une articulation 27 visible à la figure 7 est profilée à sa partie inférieure et pourvue d'échancrures 28 espacées comme les méplats 26. Pour l'introduction de la platine sur l'axe 29, il suffit de déplacer ce dernier à l'encontre de la force du ressort 25 pour que les méplats se trouvent en face des échancrures, puis une fois l'articulation en place, l'axe est relâché et se déplace grâce au ressort pour verrouiller la platine. L'articulation 27, comme dans le cas précédent sert de support à un manche à balai ou à une poignée de maintien. En variante non représentée, on pourrait utiliser un axe clipsable au lieu de l'axe profilé.

Plus simplement encore, on peut envisager une poignée fixe qui-serait directement clipsable sur la tige centrale 5 de la platine.

On voit ainsi que la multifonctionnalité de la platine s'applique non seulement à la fixation des pièces textiles, mais aussi à celle de ses moyens de préhension et de manipulation.

En ce qui concerne les pièces destinées au nettoyage proprement dit, rapportées sur la platine multifonction, en dehors du système de serrage décrit plus haut en référence à la figure 3, on peut aussi mettre à profit les bandes auto-agrippantes 8 pour fixer directement à la platine un habituel tampon nettoyeur rectangulaire.

Enfin les deux trous ovales 16 peuvent recevoir un bouton pression classique pour une housse équipée d'agrafes de fixation correspondantes. Le profil ovale des trous permet l'introduction plus aisée du bouton-pression, et le grand axe du trou ovale est avantageusement orienté dans le sens longitudinal de la plaque. En variante les trous pourraient avoir aussi une forme carrée, hexagonale ou toute forme non parfaitement circulaire comme l'est un bouton-pression.

Pour faciliter l'introduction du bouton-pression, on peut prévoir de créer sur au moins un côté une ou deux parois facilement déformables, selon une direction privilégiée, de manière à diminuer l'effort nécessaire à l'utilisateur pour clipser la pression dans la platine ou la déclipser. La flexibilité de la structure ainsi obtenue fiabilise en outre la durée de vie du produit. A l'état repos, la dimension du trou dans l'axe longitudinal de la platine est supérieure au diamètre de la pression métallique, la dimension perpendiculaire étant inférieure à ce même diamètre.

Au montage, les parois se déforment jusqu'à ce que la dimension du trou soit égale au diamètre de la pression, puis ces parois se resserrent tout en exerçant une contrainte sur la pression pour sécuriser le maintien de la housse textile pendant l'utilisation.

La démarche reste valable pour un trou polygonal.

Ces trous qui traversent complètement la plaque 1 peuvent aussi servir au clipsage, sous la semelle inférieure 6 de la platine, d'un support éponge 30 tel que montré à la figure 9.

Enfin les figures 10a et 11 illustrent une variante de réalisation de la lame de serrage 11 représentée à la figure 3. Dans cette variante la lame 11 est creusée d'une échancrure centrale 31 encadrée de deux bordures longitudinales souples 32. Deux leviers rigides 33 se développent dans l'échancrure à partir des extrémités de la lame, à proximité des bossages 13. Sous chaque levier, sensiblement en son milieu, est prévue une petite nervure 34 qui déborde légèrement sous le plan formé par les bordures 32. Enfin il y a sous chaque bordure 32, deux petites barrettes élastiques 14 qui sont destinées à pénétrer dans deux fenêtres centrales voisines 9 (au lieu de la fenêtre unique représentée à la figure 1) de la plaque 1, pour le verrouillage de la lame de serrage. Quand celle-ci est en place sur la plaque pour maintenir une pièce textile, les nervures 34 sont en appui sur la face supérieure 3 de la platine. Pour déverrouiller ladite lame, il est aisé d'appuyer sur les leviers 33, et grâce aux points de pivotement constitués par les nervures 34, les extrémités de la lame 11 se dégagent aisément des alvéoles latérales 10 de la plaque 1 (figure 1).

Selon une variante de réalisation illustrée à la figure 10b, le mécanisme de serrage est assuré par deux leviers rigides 33 en forme de L montés sur des lames 11. Sur la partie droite de la figure on voit que le creux du levier est en appui contre un pontet 37 solidaire de la platine. Quand on le bascule dans le sens de la flèche autour du point X, le bossage 13 d'extrémité libère l'espace sous le pontet, permettant la mise en place du textile. En partie de gauche, le bossage 13 du levier 33 pince le textile contre le pontet.

Selon encore une autre variante non représentée, la lame de serrage 11 pourrait être réalisée comme une lame "cloquante" pouvant être actionnée rapidement en son centre afin de dégager les bossages hors de leurs alvéoles.

## Revendications

1. Platine multifonction pour nettoyeur de surfaces constituée d'une plaque (1) de forme générale rectangulaire équipée de moyens de préhension et de manipulation ainsi que de moyens de fixation de pièces textiles **caractérisée en ce que** lesdits moyens de préhension et de manipulation (5, 19, 27, 29) entre d'une part, le manche à balai (17) ou la poignée de maintien (18) et d'autre part, une tige centrale (5) liée à la plaque (1), sont interchangeables et **en ce qu'**il y a une pluralité de moyens de fixation de divers types de pièces textiles, les dits moyens étant au moins :
- sur la semelle inférieure (6) de la platine, des parties planes pour des bandes auto-agrippantes (8).
- sur la face supérieure (3) de la platine, au moins des mécanismes de serrage (11) coopérant avec des fenêtres ou alvéoles (9, 10) de la plaque (1) pour le maintien de tous types de pièces à bords rabattus et des trous (16) adaptés à des systèmes à bouton-pression pour agrafes de fixation.

2. Platine multifonction selon la revendication 1 **caractérisée en ce que** les moyens de préhension et de manipulation interchangeables comprennent une articulation (19) pivotant sur la tige (5) qui est équipée de deux lames souples (20) pour désolidariser le manche (17) ou la poignée (18), de la platine.

3. Platine multifonction selon la revendication 2 **caractérisée en ce que** les lames (20) portent des ergots pouvant coulisser dans des guides de positionnement (23) qui font partie d'un manchon support (24) du manche (17) ou de la poignée (18).

4. Platine multifonction selon la revendication 2 **caractérisée en ce que** la bordure extérieure de l'articulation (19) est pourvue d'ergots de clipsage (35) et, au droit des ergots, de trous prévus dans la paroi pour augmenter la flexibilité de cette dernière.

5. Platine multifonction selon la revendication 1 **caractérisée en ce que** les moyens de préhension et de manipulation interchangeables comprennent une articulation (27) qui pivote sur un axe profilé (29) déplaçable longitudinalement par rapport à la plaque (1).

6. Platine multifonction selon la revendication 5 **caractérisée en ce que** l'articulation (27) est pourvue d'échancrures (28) espacées comme des méplats (26) portés par l'axe profilé (29).

7. Platine multifonction selon la revendication 1 dont les moyens de préhension et de manipulation interchangeables sont constitués d'une articulation (19) pivotant sur une tige centrale (5) liée à la plaque (1), **caractérisée en ce qu'**une douille filetée sur laquelle est vissé le manche (17) ou la poignée (18), est encliquetée à demeure sur ladite articulation (19).

8. Platine multifonction selon la revendication 7 **caractérisée en ce que** la poignée (18) forme la douille elle-même, qui peut recevoir le manche (17) par vissage.

9. Platine multifonction selon la revendication 1 **caractérisée en ce que** la semelle inférieure (6) est creusée d'évidements (7) encadrés de parties longitudinales planes servant à recevoir les bandes auto-agrippantes (8).

10. Platine multifonction selon la revendication 1 **caractérisée en ce que** le mécanisme de serrage est constitué d'une lame (11) profilée coopérant avec une fenêtre centrale (9) et deux alvéoles latérales (10) prévues sur la face supérieure (3) de la plaque (1).

11. Platine multifonction selon les revendications 1 et 10 **caractérisée en ce que** la lame (11) est profilée en forme de voûte dont les extrémités des ailes latérales (12) se placent dans les alvéoles (10) et **en ce que** un système de clipsage (14,15) de la lame dans la fenêtre centrale (9) est prévu au centre de la lame.

12. Platine multifonction selon la revendication 11 **caractérisée en ce que** le système de clipsage est constitué de barrettes élastiques (14) terminées par des ergots qui se développent sous la partie centrale de la lame (11).

13. Platine multifonction selon la revendication 10 **caractérisée en ce que** deux leviers rigides (33) se développent dans une échancrure (31) de la lame (11) et prennent appui par une nervure (34) sur la face supérieure de la platine.

14. Platine multifonction selon la revendication 10 **caractérisée en ce que** deux leviers rigides (33) sont en forme de L et montés sur des lames (11) et viennent en appui contre un pontet (37) solidaire de la platine.

15. Platine multifonction selon la revendication 13 **caractérisée en ce que** le système de clipsage de la lame (11) est constitué de deux barrettes élastiques (14) sous chacune des bordures (32) de la lame, qui pénètrent dans deux fenêtres centrales voisines (9) prévues dans la plaque (1).

16. Platine multifonction selon la revendication 10 **caractérisée en ce que** la lame de serrage (11) est réalisée comme une lame cloquante qui est actionnée en son centre pour le dégagement rapide de ses bossages d'extrémité (13) hors des alvéoles (10).

17. Platine multifonction selon la revendication 1 **caractérisée en ce que** les trous (16) adaptés aux systèmes à bouton-pression sont prévus aux extrémités de la plaque (1).

18. Platine multifonction selon la revendication 1 **caractérisée en ce que** les trous ont un profil ovale orienté dans le sens longitudinal de la plaque (1).

19. Platine multifonction selon la revendication 1 **caractérisée en ce que** les parois des trous (16) sur au moins un côté sont facilement déformables pour faciliter le clipsage du bouton-pression.

20. Platine multifonction selon la revendication 1 **caractérisée en ce qu'**un support éponge (30) est clipsé dans les trous (16) sous la semelle inférieure (6) de la platine.

## Patentansprüche

1. Multifunktionelle Trägerplatte für ein Gerät zur Reinigung von Flächen, welche gebildet ist von einer Platte (1) von allgemein rechteckiger Form, die mit Greif- und Manipuliermitteln und auch mit Mitteln für die Befestigung textiler Stücke ausgerüstet ist, **dadurch gekennzeichnet, dass** die Greif- und Manipuliermittel (5, 19, 27, 29) einerseits auswechselbar sind zwischen einem Besenstiel (17) oder einem Handgriff (18) und andererseits einem zentralen Stift (5), der mit der Platte (1) verbunden ist und dass eine Vielzahl von Verbindungsmitteln für unterschiedliche Arten textiler Stücke vorgesehen ist, diese Mittel sind zumindest:
- auf der unteren Sohle (6) der Platte ebene Bereiche für selbsthaltende Bänder (8),
- auf der oberen Fläche (3) der Platte mindestens eine Spanneinrichtung (11); die mit Fenstern oder Zellen (9, 10) der Platte (1) zusammenarbeiten, um den Halt aller Arten von Teilen mit umgeschlagenen Rändern und Löcher (16), die angepasst sind an Systeme mit Druckknöpfen für Befestigungshaken.

2. Multifunktionelle Platte nach Anspruch 1, **dadurch gekennzeichnet, dass** die Greif- und Manipuliermittel austauschbar aufweisen ein Gelenkteil (19), das um den Stift (5) schwenkt und das ausgestattet ist mit zwei weichen Plättchen (20), um den Stiel (17) oder den Griff (18) von der Platte zu lösen.

3. Multifunktionelle Platte nach Anspruch 2, **dadurch gekennzeichnet, dass** die Plättchen (20) Vorsprünge aufweisen, die in Positionsführungcn (23) gleiten können, welche Teil einer Tragmuffe (24) des Stiels (17) oder des Griffs (18) sind.

4. Multifunktionelle Platte nach Anspruch 2, **dadurch gekennzeichnet, dass** der äussere Rand des Gelenkteils (19) mit Einklippsvorsprüngen (35) versehen ist und dass diesen Vorsprüngen gegenüberliegend Löcher in der Wand vorgesehen sind, um deren Flexibilität zu erhöhen.

5. Multifunktionelle Platte nach Anspruch 1, **dadurch gekennzeichnet, dass** die untereinander auswechselbaren Greif- und Manipuliermittel ein Gelenkteil (27) aufweisen, das um eine profilierte Achsc (29) schwenkt, die longitudinal bezüglich der Platte (1) bewegbar ist.

6. Multifunktionelle Platte nach Anspruch 5, **dadurch gekennzeichnet, dass** das Gelenkteil (27) versehen ist mit Ausschnitten (28), die im Abstand angeordnet sind wie Abflachungen (26), welche an der profilierten Achse (29) vorgesehen sind.

7. Multifunktionelle Platte nach Anspruch 1, bei der die auswechselbaren Greif- und Manipuliermittel gebildet sind von einem Gelenkteil (19), das auf einem zentralen Stift (5) schwenkt, der mit der Platte (1) verbunden ist, **dadurch gekennzeichnet, dass** eine Gewindehülse, auf die der Stiel (17) oder der Griff (18) geschraubt ist, ständig eingeklickt ist auf diesem Gelenkteil (19).

8. Multifunktionelle Platte nach Anspruch 7, **dadurch gekennzeichnet, dass** der Griff (18) selbst eine Hülse ausbildet, die durch Schrauben den Stiel (17) aufnehmen kann.

9. Multifunktionelle Platte nach Anspruch 1, **dadurch gekennzeichnet, dass** die untere Sohle (6) Ausnehmungen (7) aufweist, die eingerahmt sind von longitudinalen, ebenen Bereichen, welche der Aufnahme der selbsthaftenden Bänder (8) dienen.

10. Multifunktionelle Platte nach Anspruch 1, **dadurch gekennzeichnet, dass** die Spanneinrichtung gebildet ist von einem profilierten Streifen (11) der mit einem zentralen Fenster (9) und zwei seitlichen Zellen (10), die in der oberen Fläche (3) der Platte (1) vorgesehen sind, zusammenwirkt.

11. Multifunktionelle Platte nach einem der Ansprüche 1 bis 10, **dadurch gekennzeichnet, dass** der Streifen (11) profiliert ist in Form einer Wölbung, von der die Endbereiche der seitlichen Flügel (12) sich in die Zellen (10) einfinden und dass ein Klippssystem (14, 15) des Streifens in dem zentralen Fenster (9) im Mittelbereich des Streifens vorgesehen ist.

12. Multifunktionelle Platte nach Anspruch 11, **dadurch gekennzeichnet, dass** das Klippssystem gebildet ist von elastischen Spangen (14), die durch Vorsprünge abgeschlossen sind, welche sich im Mittelbereich des Streifens (13) befinden.

13. Multifunktionelle Platte nach Anspruch 10, **dadurch gekennzeichnet, dass** zwei steife Hebel (33) im Bereich eines Einschnittes (31) des Streifens (11) vorgesehen sind und an der oberen Fläche der Platte mit einer Rippe (34) zur Abstützung kommen.

14. Multifunktionelle Platte nach Anspruch 10, **dadurch gekennzeichnet, dass** die beiden steifen Hebel (33) eine L-Form aufweisen, auf dem Streifen (11) angeordnet sind und in Anlage kommen gegen einen Bügel (37), der mit der Platte zusammenhängt.

15. Multifunktionelle Platte nach Anspruch 13, **dadurch gekennzeichnet, dass** das Einklippssystem des Streifens (11) gebildet ist von zwei elastischen Spangen (14) unter jedem der Ränder (32) des Streifens, die in zwei zentrale, benachbarte Fenster (9) eingreifcn, welche in der Platte (1) vorgesehen sind.

16. Multifunktionelle Platte nach Anspruch 10, **dadurch gekennzeichnet, dass** die Spanneinrichtung (11) ausgeführt ist wie ein sich bauchender Streifen, der in seinem Mittelbereich betätigt wird, um schnell seine Wülste (13) am Randbereich aus den Zellen (10) lösen zu können.

17. Multifunktionelle Platte nach Anspruch 1, **dadurch gekennzeichnet, dass** die Löcher (16), die angepasst sind an ein Druckknopfsystem, in den Endbereichen der Platte (1) vorgesehen sind.

18. Multifunktionelle Platte nach Anspruch 1, **dadurch gekennzeichnet, dass** die Löcher ein ovales Profil aufweisen, das in Längsrichtung der Platte (1) ausgerichtet ist.

19. Multifunktionelle Platte nach Anspruch 1, **dadurch gekennzeichnet, dass** die Wände der Löcher (16) auf zumindest einer Seite einfach deformierbar sind, um das Einklippsen der Druckknopfteile zu vereinfachen.

20. Multifunktionelle Platte nach Anspruch 1, **dadurch gekennzeichnet, dass** ein Schwammträger (30) eingeklippst ist in die Löcher (16) unter der unteren Sohle (6) der Platte.

## Claims

1. A multi-purpose mounting plate for a surface cleaner, and which comprises a plate (1) of substantially rectangular shape provided with holding and handling means and with means for attaching textiles pieces, **characterised in that** the said holding and handling means (5, 19, 27, 29) between, on the one hand, the broom handle (17) or the hand grip (18) and, on the other hand, a central rod (5) connected to the plate (1), are interchangeable and **in that** there are a number of means for attaching various types of textile pieces, the said means being at least:
- on the under sole (6) of the mounting plate, flat parts for gripper strips (8),
- on the top face (3) of the mounting plate, at least clamping mechanisms (11) cooperating with apertures or cavities (9, 10) in the plate (1) for holding in place all types of pieces with folded-over edges and holes (16) designed for press-stud systems for fasteners.

2. A multi-purpose mounting plate according to claim 1, **characterised in that** the interchangeable holding and handling means comprise an articulation (19) pivoting on the rod (5) which is provided with two flexible blades (20) for detaching the broom handle (17) or the hand grip (18) from the mounting plate.

3. A multi-purpose mounting plate according to claim 2, **characterised in that** the blades (20) carry lugs which can slide in positioning guides (23) which form part of a support sleeve (24) for the broom handle (17) or the hand grip (18).

4. A multi-purpose mounting plate according to claim 2, **characterised in that** the outer border of the articulation (19) is provided with clipping lugs (35) and, in line with the lugs, holes are provided in the casing wall to improve the flexibility thereof.

5. A multi-purpose mounting plate according to claim 1, **characterised in that** the interchangeable holding and handling means comprise an articulation (27) which pivots on a profiled axle (29) that can be moved longitudinally with respect to the plate (1).

6. A multi-purpose mounting plate according to claim 5, **characterised in that** the articulation (27) is provided with notches (28) spaced similar to flats (26) on the profiled axle (29).

7. A multi-purpose mounting plate according to claim 1, the interchangeable holding and handling means of which comprise an articulation (19) pivoting on a central rod (5) connected to the plate (1), **characterised in that** a threaded bushing onto which the broom handle (17) or the hand grip (18) is screwed is snap-fastened permanently onto the said articulation (19).

8. A multi-purpose mounting plate according to claim 7, **characterised in that** the hand grip (18) forms the bushing itself, and can have the broom handle (17) screwed into it.

9. A multi-purpose mounting plate according to claim 1, **characterised in that** the under sole (6) is hollowed out with hollows (7) surrounded by flat longitudinal parts which are used to take the gripper strips (8).

10. A multi-purpose mounting plate according to claim 1, **characterised in that** the clamping mechanism comprises a profiled strip (11) cooperating with a central aperture (9) and two lateral cavities (10) provided in the top face (3) of the plate (1).

11. A multi-purpose mounting plate according to claims 1 and 10, **characterised in that** the strip (11) is shaped in the form of an arch, the ends of the lateral legs (12) of which are positioned in the cavities (10) and **in that** a system (14, 15) for clipping the strip into the central aperture (9) is provided at the middle of the strip.

12. A multi-purpose mounting plate according to claim 11, **characterised in that** the clipping system comprises resilient lugs (14) which terminate in catches and which extend under the central part of the strip (11).

13. A multi-purpose mounting plate according to claim 10, **characterised in that** two rigid levers (33) extend from an opening (31) of the strip (11) and bear via a rib (34) on the top face of the mounting plate.

14. A multi-purpose mounting plate according to claim 10, **characterised in that** two rigid levers (33) are in an L-shape and are mounted on strips (11) and come to bear against a bridging part (37) solid with the mounting plate.

15. A multi-purpose mounting plate according to claim 13, **characterised in that** the clipping system for the strip (11) comprises two resilient lugs (14) under each of the edges (32) of the strip and which enter two neighbouring central apertures (9) provided in the plate (1).

16. A multi-purpose mounting plate according to claim 10, **characterised in that** the clamping strip (11) is made like a blister strip which is actuated at its centre to quickly disengage its end bosses (13) from the cavities (10).

17. A multi-purpose mounting plate according to claim 1, **characterised in that** the holes (16) designed for the press stud systems are provided at the ends of the plate (1).

18. A multi-purpose mounting plate according to claim 1, **characterised in that** the holes have an oval profile directed in the longitudinal direction of the plate (1).

19. A multi-purpose mounting plate according to claim 1, **characterised in that** the walls of the holes (16) on at least one side are readily deformable to make the press stud easier to clip in.

20. A multi-purpose mounting plate according to claim 1, **characterised in that** a sponge support (30) is clipped into the holes (16) under the under sole (6) of the mounting plate.
